# EUROPÄISCHE PATENTSCHRIFT

(11) **EP 0 272 415 B1**
(45) Veröffentlichungstag und Bekanntmachung des Hinweises auf die Patenterteilung: **24.04.1991**
(21) Anmeldenummer: 87116304.4
(22) Anmeldetag: 05.11.1987
(51) Int. Cl.: B28C 9/04

(54) **Einrichtung zur Betonherstellung in einem Tunnel**
Device for making concrete in a tunnel
Dispositif pour la fabrication du béton dans un tunnel

(30) Priorität: 29.11.1986 DE 3640916
(43) Veröffentlichungstag der Anmeldung: 29.06.1988
(73) Patentinhaber: Stetter GmbH, D-8940 Memmingen (DE)
(72) Erfinder: Riker, Rudolf, D-8940 Memmingen (DE)
(74) Vertreter: Hübner, Hans-Joachim, Dipl.-Ing.

(56) Entgegenhaltungen:
- BE-A- 691 528
- BE-A- 692 943
- DE-A- 3 427 334
- GB-A- 2 095 569
- US-A- 2 739 797
- US-A- 3 107 901
- US-A- 3 345 044
- US-A- 3 746 313
- US-A- 3 986 708
- US-A- 4 441 820

## Beschreibung

Die Erfindung betrifft ein Einrichtung zur Betonherstellung mit den Merkmalen des Oberbegriffes von Patentanspruch 1.

Eine solche Einrichtung ist aus der BE-A-691528 bekannt. Diese Einrichtung verwendet einen sogenannten Aufzugmischer, der aus Mischbehälter, Mischwerk und Antriebsmotor besteht und längs einer ansteigenden Schienenbahn von einer Tiefstellung in eine auf erhöhtem Niveau liegende Abgabestellung verfahrbar ist, in der von einem Betontransportfahrzeug unterfahren werden kann. In der Tiefstellung wird der Mischer aus einem darüber angeordneten Wiegebehälter beladen, in dem die Mischkomponenten z.B. additiv vervogen werden. Der Aufzugmischer erspart eine zusätzliche Hochfördereinrichtung und erlaubt ein Mischen während des Liftvorganges. Nachteilig ist, daß die Einrichtung eine große Bauhöhe aufweist, die von dem in seiner Tiefstellung befindlichen Mischer, dem darüber angeordneten Wiegebehälter mit Wiegeeinrichtung und den oberhalb des Wiegebehälters mündenden Fördereinrichtungen für Zuschlagstoffe und Bindemittel bestimmt wird. Zur Betonierung eines Tunnels ist diese Einrichtung also nicht einsetzbar, weil der Tunnelquerschnitt die große Bauhöhe der Einrichtung nicht zuläßt.

Aus der Zeitschrift "Tunnels & Tunneling" March, 1986, Seite 56 ist eine Tunnelbetoniereinrichtung beschrieben, die Vorratsbehälter mit vordosierten Mengen an Zuschlagstoffen und Bindemittel verwendet. Die Einrichtung benötigt daher keinen Wiegebehälter, sodaß die Bauhöhe reduziert wird. Da das Verwiegen der Mischkomponenten notwendigerweise außerhalb des Tunnels stattfinden muß, kann die Zusammensetzung des Betons im Tunnel vor Ort nicht mehr verändert werden. Hierfür besteht aber ein Bedürfnis, um eine Anpassung an die momentanen Gegebenheiten vornehmen zu können. Eine gemeinsame Fördereinrichtung für Zement und Zuschlagstoffe ist ebenfalls nachteilig, weil Verluste an Zement nicht vermeidbar sind und Zementstaub entsteht.

Die US-A-1,075,350 zeigt eine Einrichtung, bei der Zuschlagstoffe und Bindemittel undosiert in hintereinanderstehenden Vorratsbehältern eines verfahrbaren Zuges gelagert werden und mittels seitlichen Transportbändern und anschließenden Hochförderern in Bunkern zwischengespeichert werden, aus denen sie über separate Mengendosierer in den Mischer gelangen, der kontinuierlich betrieben werden kann. Vorteilhaft ist gegenüber der vorbeschriebenen Einrichtung, daß die Betonmischung nach Rezeptur an der Baustelle schnell geändert werden kann, jedoch ist diese Einrichtung wegen der seitlichen Transportbänder und erheblichen Bauhöhe für den Einsatz in engen Tunnels wiederum nicht geeignet. Außerdem arbeiten die Mengendosierer für die Herstellung von Qualitätsbeton nicht genau genug.

Aufgabe der Erfindung ist es, eine ausreichend niedrigbauende Einrichtung zur Betonbereitung in Tunnels zu schaffen, um aus getrennten Mischkomponenten in kürzester Zeit vor Ort mengenmäßig und rezepturmäßig variierbare kleine Chargen von hochwertigem Beton zementstaub-und verlustfrei herstellen zu können.

Diese Aufgabe wird bei einer Einrichtung mit den Merkmalen des Oberbegriffes von Patentanspruch 1 durch dessen Kennzeichnungsmerkmale gelöst.

Der Hauptgedanke der Erfindung besteht darin, dem Mischer nicht nur zwei Funktionen wie beim eingangs genannten Stand der Technik zuzuordnen, nämlich die Mischkomponenten zu mischen und die Mischung anschließend auf ein erhöhtes Niveau zu transportieren, sondern diesem Mischer auch noch die Funktion des Wiegebehälters zu geben. Dafür gibt es aus dem Stand der Technik deswegen keine Anregung, weil einem solchen Vorschlag etliche Probleme entgegenzustehen scheinen. Herkömmliche Wiegebehälter sind grundsätzlich trichterförmig ausgebildet.

Vorteilhafte Ausgestaltungen der Erfindung bilden die Gegenstände der Unteransprüche.

Anhand der Zeichnung, die Ausführungsbeispiele darstellt, sei die Erfindung näher beschreiben.

Es zeigt
FIG. 1
eine schematische Ansicht einer Tunnelbetoniereinrichtung,
FIG. 2
eine Schnittansicht längs der Linie 2-2 der FIG.1,
FIG. 3
eine Schnittansicht längs der Linie 3-3 der FIG.1,
FIG. 4
eine Schnittansicht längs der Linie 4-4 der FIG.1,
FIG. 5
eine Seitenansicht einer abgewandelten Ausführungsform der tunnelbetoniereinrichtung,
FIG. 5a
den linksseitigen Anfangsteil der Einrichtung von FIG. 5,
FIG. 6
eine Schnittansicht längs der Linie 6-6 der FIG. 5,
FIG. 7
eine Längsansicht des rechten Teils der Einrichtung nach FIG. 1 in größerem Maßstab,
FIG. 8
eine Ansicht des Mischers in seiner Tiefstellung in größerem Detail,
FIG. 9
eine rückseitige Stirnansicht des Mischers gemäß FIG. 8,
FIG. 10
eine Detailansicht in Richtung 10-10 der FIG.8,
FIG. 11
eine Ansicht der Antriebsvorrichtung de Mischers gemäß Figuren 8 und 9,
FIG. 12
eine rückseitige Stirnansicht der Antriebseinrichtung gemäß FIG. 11, und
FIG. 13
eine Ansicht ähnlich FIG. 11, jedoch mit abgewandelter Antriebsvorrichtung.

Auf einem Schienengleis 10 ist eine Anzahl Fahrgestelle 12 zu einem Zug zusammengekuppelt. Auf dem vordersten Fahrgestell 12 des Zuges befindet sich ein Vorratsbehälter 14 für Bindemittel. Auf den dahinterstehenden Fahrgestellen 12 sind Vorratsbehälter 16 für Zuschlagstoffe angeordnet. In den Fahrgestellen 12 befinden sich unter den Böden der Vorratsbehälter 14, 16, Förderbänder 18, die über die Vorratsbehälter 14, 16 nach vorn und hinten vorstehen und nach vorn leicht ansteigend ausgebildet sind, derart, daß das Vorderende eines Förderbandes 18 das Hinterende des Förderbandes 18 eines davorstehenden Fahrgestells 12 überlappt. Jeder Zuschlagstoff-Behälter 16 hat ständig offene Bodenauslässe 20 oberhalb des Förderbandes 18. Nur bei laufendem Förderband 18 findet ein Austrag statt. Zuerst läuft nur das erste Förderband 18 und entleert den darüber befindlichen Behälter 16. Anschließend wird das zweite Förderband 18 bei weiterlaufendem ersten Förderband dazugeschaltet und entleert diesen unter dem davor stehenden Behälter 16 hindurch an das Vorderende des Zuges usw. Die Förderbänder übernehmen somit neben dem Transport noch die Austragsteuerung.

Der Vorratsbehälter 14 ist durch eine Längswand 22 in zwei kammern 24, 26 unterteilt. Die größere Kammer 24 dient der Aufnahme von Zement, die kleinere Kammer 26 zur Aufnahme eines Hilfsbindemittels, z.B. Gesteinsmehl. Jede der Kammern 24, 26 endet unten in einem trogförmigen Boden, in dem je eine Förderschnecke 28 bzw. 30 angeordnet ist. Der Boden des Behälters 14 verläuft im gleichen Abstand zum darunter laufenden Förderband 18, sodaß die Zuschlagstoffe unterhalb des Bodens des Behälters 14 unter diesem hindurch gefördert werden. Die beiden Förderschnecken 28, 30 ragen über den Vorratsbehälter 14 nach vorn hinaus und werden je von einem Motor 32 angetrieben.

Vor dem, die Fahrgestelle 23 aufweisenden Zug steht ein weiteres Fahrgestell 12, das eine Mehrfachfördereinrichtung 34 trägt, die ein steil ansteigendes, im Querschnitt den Förderbändern 18 ähnliches Förderband 36 sowie zwei darüber angeordnete und nebeneinander liegende Förderschnecken 38, 40 aufweist, die etwa dieselbe Neigung wie das Förderband 36 haben. Die Auslässe der Förderschnecken 28, 30 sind je durch Übergangskupplungen 42 mit den Einlässen der Förderschnecken 38, 40 staubdicht verbunden. Das Zuschlagstoff-Förderband 18 unterhalb des Bindemittelbehälters 14 entlädt unmittelbar auf das Förderband 36.

Das Fahrgestell 12 der Mehrfachfördereinrichtung 34 trägt einen Wasservorratsbehälter 44, der über einen langen Versorgungsschlauch 46 an das Wasserleitungsnetz angeschlossen ist. Eine Pumpe 48 fördert aus diesem Vorratsbehälter 44 Anmachwasser über einen Schlauch 50 mit gegenüber dem Schlauch 46 erheblich größerem Querschnitt.

Vor der Mehrfachfördereinrichtung 34 ist auf einem eigenen Fahrgestell 12 ein Mischer 52 angeordnet, der ein zylindrisches Gehäuse 54 aufweist, das an jeder Seite zwei Laufrollen 56, 58 trägt, die auf einer abgewinkelten Schienenbahn 60 laufen, um das Gehäuse 54 aus einer Tiefstellung (Beladestellung), in der das Gehäuse 54 mit seiner Zylinderachse schräg aufwärts zeigt, in die in FIG. 1 strichpunktiert dargestellte , nach vorn versetzte Hoch-und Entladestellung 54ʹ zu bringen, in der die Zylinderachse etwa horizontal oder leicht nach vorn abwärts geneigt angeordnet ist.

Die Schienenbahn 60 ist bei 62 (FIG. 8 ) geteilt. Der obere Teil der Schienenbahn 60 ist auf dem Fahrgestell 12 fest montiert, während das untere Schienenstück 64 auf einem Wiegerahmen 66 abgestützt ist, der über zwei einander seitlich gegenüberliegende vordere Meßdosen 68 und eine mittlere hintere Meßdose 70 am Fahrgestell 12 gelagert ist. Eine Transportsicherung 72 fixiert den Wiegerahmen 66 am Fahrgestell 12 während des Transportes. In der Beladestellung ruht der Mischer 52 an Anschlägen 74, die an den unteren Enden der Schienenstücke 64 angebracht sind. Das Gehäuse 54 hat eine obere Einlaßöffnung 76 und eine vordere stirnseitige Entleerungsöffnung 78. Benachbart der vorderen Stirnseite des Gehäuses 54 befindet sich auch der Antriebsmotor 80 mit Getriebe zum Antrieb der nicht dargestellten Mischwerkswelle.

Das Förderband 36 und die beiden Förderschnecken 38, 40 sowie der Anmachwasserschlauch 50 enden oben in einem Trichter 82, an dem ein Staubfilter 83 nach oben staubdicht angeschlossen ist. Von einer Bodenöffnung des Trichters 82 hängen einander überlappende flexible Lamellen herab die eine umfangsgeschlossene Schürze 85 bilden, welche sich an den Rand der Einlaßöffnung 76 des Gehäuses 54 des Mischers 52 eng anlegt, wenn dieser sich in der Tiefstellung befindet. Die Mischkomponenten werden aus dem Trichter 82 ohne Staubentwicklung durch die unmittelbar darunterliegende Einlaßöffnung 76 in den Mischer 52 geleitet.

In den Figuren 11 und 12 ist eine Antriebsvorrichtung 84 für den Mischer 52 dargestellt. Diese weist ein paar starr miteinander verbundener Schwingen 86 auf, die an einer benachbart der Vorderachse des Fahrgestells 12 hinter dieser angeordneten Querwelle 88 befestigt sind und die sich in der Tiefstellung des Mischers 52 unter einem Winkel von etwa 30° nach hinten ansteigend zum Gehäuse 54 erstrecken. An diesem sind in einer, die bodenseitige Mantellinie des Gehäuses 54 etwa tangierende Ebene koaxiale Mitnahmerollen 90 drehbar gelagert, die in endseitig offene Schlitze 92 der Schwingen 86 eingreifen. Die Breite der Schlitze 92 ist größer als der Durchmesser der Mitnahmerolle 90. An der Querwelle 88 ist mittig ein Schwenkhebel 94 befestigt, an dessen Ende ein doppelt wirkender Druckmittelzylinder 96 angelenkt ist. Die, die Querwelle 88 und diese Anlenkstelle enthaltene Ebene verläuft in der Tiefstellung des Mischers 52 nach hinten ansteigend unter einem Winkel von etwa 60°. Das hintere Ende des Druckmittelzylinders 96 ist am Fahrzeugrahmen 12 angelenkt. Durch Ausfahren des Druckmittelzylinders 96 werden die Schwingen 86 im Uhrzeigersinn (FIG. 11) verschwenkt. Der Mischer 52 wird dabei längs des ansteigenden Astes der Schienenbahn 60 schräg aufwärts bewegt. Die Mitnahmerollen 90 wandern dabei in den Schlitzen 92 nach unten. Wenn die vorderen Laufrollen 58 in den vorderen leicht abwärtsweisenden Abschnitt der Schienenbahn 60 einlaufen, verschwenkt das Gehäuse 54 des Aufzugmischers 52 und gelangt in die Entladestellung 54ʹ. Die Schwingen 86 sind dabei um etwa 90° verschwenkt worden. In der Entladestellung liegt die Längsachse des zylindrischen Gehäuses 54 leicht abwärtsgeneigt. Die vordere stirnseitige Entleerungsöffnung 78 wird geöffnet und der Beton wird in einen darunterstehenden Aufgabetrichter einer Betonpumpe oder einer Spritzanlage entleert.

Beim Zurückfahren des Mischers 52 fährt dieser gegen die stoßgedämpften Anschläge 74. Der Druckmittelzylinder 96 wird dann noch etwas eingefahren, sodaß die Schwingen 86 geringfügig weiter abwärts schwenken, bis zwischen den Mitnahmerollen 90 und den Rändern des Schlitzes 92 die durch Doppelpfeile gekennzeichneten Freiräume entstehen. Die Schwingen 86 gelangen dadurch außer Eingriff mit dem Gehäuse 54, sodaß dank dieser Leergang-Mitnahmeverbindung die gesamte Antriebsvorrichtung 84 das Meßergebnis der Meßdosen 68, 70 nicht beeinflussen kann.

In dieser Tiefstellung des Mischers 52 werden nacheinander Wasser aus dem Schlauch 50, Zuschlagstoffe über das Förderband 36, Zement über die Förderschnecke 38 und Gesteinsmehl oder dergl. als Hiflsbindemittel über die Förderschnecke 40 zugeführt. Alle Komponenten werden additiv verwogen. Sobald das Eindosieren der Komponenten beendet ist, wird der Druckmittelzylinder 96 betätigt und der Mischer 52 fährt aufwärts, wobei gleichzeitig der Antriebsmotor 80 für die Mischwerkswelle anläuft.

Die Figuren 5, 5a und 6 veranschaulichen eine Abwandlung insofern, als der die Vorratsbehälter 14, 16 anfördernde Zug nicht auf dem Tunnelgleis 10, sondern auf einem Gleis 100 gleicher Spurweite steht, das von einer langen Fahrbühne 102 abgestützt ist. Die Fahrbühne 102 weist ein, sich über ihre ganze Länge erstreckendes Endlosförderband 104 auf, das im Bereich der Fahrbühne 102 horizontal verläuft und das in einen vorderen, über die Fahrbühne 102 vorstehenden ansteigenden Abschnitt übergeht. Der Vorteil dieser Anordnung ist, daß einfachere Fahrgestelle für die Vorratsbehälter 16 und zwar ohne eigene Förderbänder jedoch mit separat absperrbaren Bodenauslässen verwendet werden, die nacheinander von vorn nach hinten geöffnet werden. Die Mehrfachfördereinrichtung 34 und der Mischer 52 stehen mit ihren Fahrgestellen 12 auf dem Tunnelgleis 10. Die Fahrbühne 102 ist an das Fahrgestell 12 der Mehrfachfördereinrichtung 34 angekuppelt. Die Fahrgestelle 12 für den Vorratszug werden auf der Fahrbühne 102 entsprechend dem Baufortschritt vorwärtsbewegt.Sie verlassen das Gleis 100 der Fahrbühne 102 über eine verstellbare Rampe 106.

FIG. 13 veranschaulicht eine etwas abgewandelte Antriebsvorrichtung 84ʹ für den Mischer 52. Die Anordnung der Schwingen 86, des Schwenkhebels 94 und des Druckmittelzylinders 96 ist nicht verändert. An den Enden der Schwingen 86 sind Zugstangen 91 angelenkt, die angenähert parallel zur Mischerlängsachse seitlich am Gehäuse 54 entlanglaufen und in Blöcken 93 enden, in denen je ein sich in Längsrichtung der Zugstangen 91 erstreckendes Langloch 95 vorgesehen ist, in das ein Querzapfen 97 des Mischergehäuses mit Längsspiel eingreift. In der Tiefstellung des Gehäuses 54 bestehen zwischen den Querzapfen 97 und den Rändern der Langlöcher 95 die wiederum durch Doppelpfeile gekennzeichneten Freiräume, so daß dank der Leergang-Verbindung von der Antriebsvorrichtung 84ʹ das Wiegeergebnis nicht beeinflußt wird.

## Patentansprüche

1. Einrichtung zur Betonherstellung, mit mehreren Vorratsbehältern (14,16) zur getrennten Vorratshaltung von Zuschlagstoffen und Bindemittel, einem Wiegebehälter, in dem die Zuschlagstoffe, Bindemittel und die Anmachwassermenge chargenweise verwogen werden,einem aus einer Tiefstellung zur Beladung in eine Hochstellung zur Entladung verfahrbaren Mischer (52) und Fördereinrichtungen (36; 38,40) zum Beschicken des Wiegebehälters aus den Vorratsbehältern (14, 16) , dadurch gekennzeichnet, daß der Mischer (52) in seiner Tiefstellung in einem Wiegerahmen (66) ruht und sein Gehäuse (54) den Wiegebehälter bildet und daß die Vorratsbehälter (14, 16), die Fördereinrichtungen (36; 38, 40) und der Mischer (52) auf Eisenbahnfahrgestellen (12) eines Tunnelbetonierzuges angeordnet sind.

2. Einrichtung nach Anspruch 1, dadurch gekennzeichnet, daß die Mischerachse in der Tiefstellung des Mischers (52) schräg aufwärts zeigt und in der Hochstellung horizontal oder leicht abwärts geneigt angeordnet ist.

3. Einrichtung nach Anspruch 1 oder 2, dadurch gekennzeichnet, daß der oder die Vorratsbehälter (14) für Bindemittel vor den Vorratsbehältern (16) für Zuschlagstoffe angeordnet sind und die Fördereinrichtung (28,30) für Bindemittel in den Bindemittel-Vorratsbehältern (14) unmittelbar über deren Böden und die Zuschlagstoff-Fördereinrichtung (18) unterhalb dieser Böden verlaufen.

4. Einrichtung nach einem der Ansprüche 1 bis 3, dadurch gekennzeichnet, daß der Vorratsbehälter (14) für Bindemittel in zwei nebeneinander liegenden Kammern (24, 26) unterteilt ist, an die sich zwei angenähert parallel nebeneinanderliegende Förderschnecken (38, 40) anschließen.

5. Einrichtung nach einem der Ansprüche 1 bis 4, dadurch gekennzeichnet, daß jedem Eisenbahnfahrgestell (12) für Zuschlagstoff-Vorratsbehälter (16) ein, die Fahrgestelllänge überragendes, von seinem Hinterende zum Vorderende hin ansteigendes endloses Förderband (18) zugeordnet ist, derart, daß das Förderband (18) eines Fahrgestells (12) die Zuschlagstoffe unmittelbar auf das Förderband (18) eines voranstehenden Fahrgestells (12) entlädt, daß jedes Förderband (18) unterhalb dieser Vorratsbehälter (16) angeordnet und im Fahrgestell (12) integriert ist und das einzige Austragorgan für die Zuschlagstoffe darstellt.

6. Einrichtung nach einem der Ansprüche 1 bis 5, gekennzeichnet, durch eine Fahrbühne (102) mit über im wesentlichen ihre ganze Länge reichendem Endlosförderband (104) sowie einem Schienengleis (100) gleicher Spurweite wie ein im Tunnel verlegtes Gleis (10), wobei mehrere Fahrgestelle (12) mit Zuschlagstoff-Vorratsbehältern (16), die absperrbare Bodenauslässe aufweisen, mittels einer verstellbaren Schienenrampe (106) von dem im Tunnel verlegten Gleis (10) auffahrbar und mit der Fahrbühne (102) verfahrbar sind, derart, daß das Endlosförderband (104) von allen Zuschlagstoff-Vorratsbehältern (16) beschickbar ist.

7. Einrichtung nach einem der Ansprüche 1 bis 6, dadurch gekennzeichnet, daß der Bindemittel-Vorratsbehälter (14) einen, mindestens eine Vorratskammer (24, 26) unten begrenzenden, zwei seitlich im Abstand nebeneinander liegende nach vorn ansteigende trogförmige Kanäle aufweisenden Boden hat, in denen Förderschnecken (28, 30) angeordnet sind, und daß im Abstand unterhalb des Bodens ein, sich über mindestens die Fahrgestellänge erstreckendes, ebenfalls nach vorn ansteigendes endloses Förderband (18) für die unter den Bindemittel-Vorratsbehälter (14) hindurchzufördernden Zuschlagstoffe angeordnet ist.

8. Einrichtung nach einem der Ansprüche 1 bis 7, dadurch gekennzeichnet, daß zwischen dem Fahrgestell (12) für Bindemittel-Vorratsbehälter (14) und einem Fahrgestell (12) des Mischers (52) ein eigenes Fahrgestell (12) angeordnet ist, auf dem ein schräg ansteigendes Förderband (36) für Zuschlagstoffe und im Abstand darüber wenigstens angenähert parallel dazu ein Schneckenförderer (38) für Bindemittel oder zwei nebeneinander liegende Schneckenförderer (38, 40) für Zement und ein Hilfsbindemittel montiert sind, daß die oberen Enden des Förderbandes (36) und des oder der Schneckenförderer (38, 40) dicht beieinander oberhalb der Einlaßöffnung (76) des sich in seiner Tiefstellung befindlichen Mischers (52) liegen und daß sich unterhalb des Förderbandes (36) ein Vorratsbehälter (44) für Anmachwasser befindet, von dem eine Wasserleitung (50) in den Bereich oberhalb der Einlaßöffnung (76) des Mischers (52) führt.

9. Einrichtung nach einem der Ansprüche 1 bis 8, dadurch gekennzeichnet, daß der Mischer (52) an einer Schienenbahn verfahrbar ist, die einen schräg ansteigenden Anfangsabschnitt (64) und einen etwa horizontalen oder leicht abwärts geneigten Endabschnitt aufweist und daß mindestens der Bereich des Anfangsabschnittes (64), auf dem der Mischer (52) in seiner Tiefstellung abgestützt ist, von der restlichen Schienenbahn (60) getrennt und dem Wiegerahmen (66) zugeordnet ist.

10. Einrichtung nach einem der Ansprüche 1 bis 9, dadurch gekennzeichnet, daß der Mischer (52) zur Überführung aus der Tiefstellung in die Hochstellung mit einer Antriebseinrichtung (86) wirksam verbunden ist und daß diese Wirkverbindung in der Tiefstellung des Mischers (52) kraftfrei entkoppelt ist.

11. Einrichtung nach Anspruch 10, dadurch gekennzeichnet, daß zwischen der Antriebseinrichtung (86) und dem in seiner Tiefstellung befindlichen Mischer (52) eine Leergang-Mitnahmeverbindung besteht.

12. Einrichtung nach einem der Ansprüche 1 bis 10, dadurch gekennzeichnet, daß der Mischer (52) mit einem Paar starr miteinander verbundener Schwingen (86) gekuppelt ist, die an einer benachbart der Vorderachse des Fahrgestells (12) hinter dieser angeordneten Querwelle (88) befestigt sind, sich in der Tiefstellung des Mischers (52) unter einem Winkel von 20° bis 45° flach ansteigend nach hinten und oben zum Vorderteil des Mischers (52) erstrecken, in der Hochstellung steil nach vorn ansteigend positioniert sind und nahe der unteren Mantellinie des Gehäuses (54) des in seiner Tiefstellung befindlichen Mischers (52) enden, daß die Enden der Schwingen (86) mit dem Mischer (52) durch eine Leergang-Mitnahmeverbindung gekuppelt sind und daß an der Querwelle (88) ein gegenüber den Schwingen (86) kürzerer Schwenkhebel (94) befestigt ist, der in der Tiefstellung des Mischers (52) schräg nach hinten ragt und steiler nach oben steht, als die Schwingen (86) und am Ende des Schwenkhebels (94) ein doppelt wirkender Druckmittelzylinder (96) angreift, dessen anderes Ende am Fahrzeugrahmen (12) angelenkt ist.

13. Einrichtung nach Anspruch 12, dadurch gekennzeichnet, daß an den Enden der Schwingen (86) Zugstangen (91) angelenkt sind, deren hintere Enden je ein Langloch (95) aufweisen, in das ein Querzapfen (97) des Mischers (52) mit Längsspiel eingreift.

14. Einrichtung nach Anspruch 12 oder 13, dadurch gekennzeichnet, daß die Steuerung für den Druckmittelzylinder (96) so ausgelegt ist, daß dieser nach Erreichen der Tiefstellung des Mischers (52) um eine kleine Strecke weiter einfahrbar ist und die mechanische Verbindung zwischen Antriebsvorrichtung (84) und Gehäuse (54) des Mischers (52) löst.

15. Einrichtung nach einem der Ansprüche 1 bis 14, dadurch gekennzeichnet, daß die Achse des als Einwellen-Zwangsmischer ausgebildeten Mischers (52) parallel zu dessen Transportrichtung angeordnet ist.

16. Einrichtung nach einem der Ansprüche 1 bis 15, dadurch gekennzeichnet, daß das Gehäuse (54) des Mischers (52) im allgemeinen zylindrisch und der Antriebsmotor (80) für das Mischwerk an der die Abgabeöffnung (78) des Gehäuses (54) aufweisenden vorderen Stirnseite angeordnet ist.

17. Einrichtung nach einem der Ansprüche 1 bis 16, dadurch gekennzeichnet, daß das Förderband (36) und der oder die Förderschnecke (38,40) oben in einem Trichter (82) enden, an den staubdicht ein Staubfilter (83) angeschlossen ist und der eine Bodenöffnung aufweist, die von einer flexiblen, sich ggf. aus Lamellen zusammensetzenden Umfangsschürze (85) umgeben ist, welche in die Einlaßöffnung (76) des Gehäuses (54) des mischers (52) hineinreicht.

## Claims

1. A device for making concrete, comprising a plurality of supply containers (14, 16) for the separate supply maintenance of aggregates and binding agent, a weighing container, in which the aggregates, binding agent and quantity of mixing water are weighed in batches, a mixer (52) which can be moved from a low position for loading to a high position for unloading, and conveying devices (36: 38. 40) for charging the weighing container from the supply containers (14, 16), characterised in that, in its low position, the mixer (52) rests in a weighing frame (66) and its housing (54) forms the weighing container and in that the supply containers (14, 16), the conveying devices (36: 38, 40) and the mixer (52) are arranged on railway undercarriages (12) of a tunnel concreting train.

2. A device according to claim 1, characterised in that, in the low position of the mixer (52), the mixer axis points upwards at an angle and in the high position is horizontal or inclined slightly downwards.

3. A device according to claim 1 or 2, characterised in that the supply container or containers (14) for the binding agent are arranged in front of the supply containers (16) for aggregates and the conveying devices (29, 30) for the binding agent in the binding agent supply containers (14) extend directly above the floors of said containers and the aggregate conveying device (18) extends beneath said floors.

4. A device according to one of claims 1 to 3, characterised in that the supply container (14) for the binding agent is divided into two adjacent chambers (24, 26), which are connected with two approximately parallel adjacent screw conveyors (38, 40).

5. A device according to one of claims 1 to 4. characterised in that associated with each railway undercarriage (12) for aggregate supply containers (16) is a continuous conveyor belt (18), which projects beyond the length of the undercarriage and slopes upwards from its rear end to its front end in such a manner that the conveyor belt (18) of one undercarriage (12) unloads the aggregates directly onto the conveyor belt (18) of the next undercarriage (12), each conveyor belt (18) is arranged beneath said supply container (16), is integrally formed with the undercarriage (12) and represents the only discharge element for the aggregates.

6. A device according to one of claims 1 to 5, characterised by a travelling platform (102) with a continuous conveyor belt (104) extending essentially over the entire length of said platform, and a rail track (100) having the same track width as a track (10) laid in the tunnel, a plurality of undercarriages (12) with aggregate supply containers (16) comprising closable floor openings being drivable from the track (10) laid in the tunnel by means of an adjustable track ramp (106) onto the travelling platform (102) and being driven along said platform in such a manner that the continuous conveyor belt (104) can be charged by all the aggregate supply containers (16).

7. A device according to one of claims 1 to 6, characterised in that the binding agent supply container (14) comprises a floor defining the bottom of at least one supply chamber (24, 26) and having two forwardly and upwardly projecting trough-shaped ducts arranged adjacent one another spaced apart, in which ducts screw conveyors (28, 30) are arranged, and in that a similarly forwardly and upwardly projecting continuous conveyor belt (18) extending at least over the length of the undercarriage is arranged at a distance beneath the floor for the aggregates to be conveyed beneath the binding agent supply containers (14).

8. A device according to one of claims 1 to 7 characterised in that a separate undercarriage (12) is arranged between the undercarriage (12) for the binding agent supply container (14) and an undercarriage (12) of the mixer (52), on which separate undercarriage (12) are mounted an upwardly sloping conveyor belt (36) for aggregates and, at a distance above said conveyor and at least approximately parallel thereto, a screw conveyor (38) for binding agent or two adjacent screw conveyors (38, 40) for cement and an auxiliary binding agent, in that the upper ends of the conveyor belt (36) and the screw conveyor or conveyors (38, 40) lie close together above the inlet opening (76) of the mixer (52) located in its low position and in that a supply container (44) for mixing water is arranged beneath the conveyor belt (36), a water line (50) leading from said supply container (44) into the region above the inlet opening (76) of the mixer (52).

9. A device according to one of claims 1 to 8, characterised in that the mixer (52) can be driven along a rail track, which comprises an upwardly sloping starting section (64) and an approximately horizontal or slightly downwardly sloping end section, and in that at least the region of the starting section (64), on which the mixer (52) is supported in its low position, is separated from the rest of the railway track (60) and is associated with the weighing frame (66).

10. A device according to one of claims 1 to 9, characterised in that the mixer (52) is operatively connected with a drive device (86) for its transfer from the low position into the raised position and this operative connection is decoupled in a force-free manner in the low position of the mixer (52).

11. A device according to claim 10, characterised in that an idle-gear carrier connection is formed between the drive device (86) and the mixer (52) located in its low position.

12. A device according to one of claims 1 to 10. characterised in that the mixer (52) is coupled with a pair of rocker arms (86), which are rigidly connected with one another, are secured to a traverse shaft (88) arranged adjacent and behind the front axle of the undercarriage (12), which rocker arms (86) extend obliquely upwards and backwards in the low position of the mixer (52) at an angle of between 20° and 45° towards the front part of the mixer (52), slope steeply upwards and forwards in the raised position and end in the vicinity of the lower generatrix of the housing (54) of the mixer (52) when the latter is in its low position, the ends of the rocker arms (86) are coupled with the mixer (52) by means of an idle-gear carrier connection and a pivot lever (94) is secured to the traverse shaft (88), which pivot lever is shorter than the rocker arms (86), projects backwards at an angle and extends upwards more steeply than the rocker arms (86), and a double-action pressure medium cylinder (96) acts upon the end of the pivot lever (94), the other end of said cylinder being hingedly connected with the vehicle chassis (12).

13. A device according to claim 12, characterised in that draw rods (91) are hingedly connected to the ends of the rocker arms (86), the rear ends of said draw rods (91) comprising an elongate hole (95) in each case, in which a transverse trunnion (97) of the mixer (52) engages with longitudinal clearance.

14. A device according to claim 12 or 13, characterised in that the control for the pressure medium cylinder (96) is designed in such a manner that, once the mixer (52) has reached its low position, the pressure medium cylinder (96) can be further retracted by a short distance and releases the mechanical connection between the drive device (84) and the housing (54) of the mixer (52).

15. A device according to one of claims 1 to 14, characterised in that the axis of the mixer (52) designed as a single-shaft forced mixer is arranged parallel to the direction of transportation of said mixer.

16. A device according to one of claims 1 to 15, characterised in that the housing (54) of the mixer (52) is substantially cylindrical and the drive motor (80) for the mixing device is arranged at the front end face comprising the discharge opening (78) of the housing (54).

17. A device according to one of claims 1 to 16, characterised in that the conveyor belt (36) and the screw conveyor or conveyors (38, 40) end at the top in a funnel (82), to which a dust filter (83) is connected in a dust-proof manner and which comprises a floor opening, which is surrounded by a flexible circumferential apron (85), optionally formed by layers, which projects into the inlet opening (76) of the housing (54) of the mixer (52).

## Revendications

1. Installation de préparation de béton, avec plusieurs réservoirs de stockage (14, 16) pour le stockage séparé d'additifs et de liant, un réservoir de dosage, dans lequel sont dosés, par charge, les additifs, le liant et la quantité d'eau d'appoint, un mélangeur (52) pouvant se déplacer d'une position basse, pour le chargement, à une position haute, pour le déchargement, et des dispositifs de transport (36; 38, 40) pour alimenter le réservoir de dosage à partir des réservoirs de stockage (14, 16), caractérisée en ce que le mélangeur (52) s'appuie, en sa position basse, sur un châssis de dosage (66) et que son boîtier (54) constitue le réservoir de dosage et que les réservoirs de stockage (14, 16), les dispositifs de transport (36; 38, 40) et le mélangeur (52) sont disposés sur des châssis de wagon (12) d'un train de bétonnage de tunnel.

2. Installation suivant la revendication 1, caractérisée en ce que l'axe du mélangeur est orienté, en position basse du mélangeur (52), en oblique vers le haut et, en position haute, horizontalement ou légèrement incliné vers le bas.

3. Installation suivant la revendication 1 ou 2, caractérisée en ce que le ou les réservoir(s) de stockage (14) de liant est (sont) disposé(s) devant les réservoirs de stockage (16) d'additifs et que le dispositif de transport (28, 30) de liant dans les réservoirs de stockage de liant (14) s'étend immédiatement au-dessus de leurs fonds et le dispositif de transport d'additifs (18) immédiatement au-dessous de ces fonds.

4. Installation suivant l'une des revendications 1 à 3, caractérisée en ce que le réservoir de stockage (14) de liant est divisé en deux chambres (24, 26) situées l'une à côté de l'autre, auxquelles sont raccordées deux vis de transport (38, 40) environ parallèles, situées l'une à côté de l'autre.

5. Installation suivant l'une des revendications 1 à 4, caractérisée en ce qu'à chaque châssis de wagon (12) à réservoirs de stockage (16) d'additifs correspond une courroie sans fin (18), inclinée vers le haut, de son extrémité arrière vers son extrémité avant, en saillie par rapport à la longueur du châssis, de manière que la bande transporteuse (18) d'un châssis (12) décharge les additifs directement sur la bande transporteuse (18) d'un châssis (12) situé en avant, que chaque bande transporteuse (18) est disposée au-dessous de ces réservoirs de stockage (16) et intégrée dans le châssis (12) et constitue l'organe unique de distribution des additifs.

6. Installation suivant l'une des revendications 1 à 5, caractérisée par une plate-forme (102) avec une courroie sans fin (104) s étendant sensiblement sur toute sa longueur ainsi qu'une voie (100) de même écartement de voie qu'une voie (10) posée dans le tunnel, plusieurs châssis (12) à réservoirs de stockage d'additif (16), présentant des orifices de sortie inférieurs, pouvant y accéder, à l'aide d'une rampe à rails (106) réglable, à partir de la voie (10) posée dans le tunnel et être déplacés à l'aide de la plate-forme (102), de manière que la courroie sans fin (104) puisse être alimentée à partir de tous les réservoirs de stockage d'additif (16).

7. Installation suivant l'une des revendications 1 à 6, caractérisée en ce que le réservoir de stockage de liant (14) a un fond présentant deux caniveaux en forme d'auge, en montée vers l'avant, situés latéralement à une distance l'un à côté de l'autre, délimitant dans le bas au moins une chambre de stockage (24, 26), dans lesquels sont disposées des vis de transport (28, 30), et que, à une distance au-dessous du fond, il est disposé une courroie sans fin (18), également en montée vers l'avant, s'étendant sur au moins la longueur du châssis, pour les additifs à transporter par-dessous le réservoir de stockage de liant (14).

8. Installation suivant l'une des revendications 1 à 7, caractérisée en ce que, entre le châssis (12) pour le réservoir de stockage de liant (14) et un châssis (12) du mélangeur (52), il est disposé un châssis (12) propre sur lequel sont montés une bande de transport (36) en montée oblique pour les additifs et, à une distance au-dessus de celle-ci, au moins, environ parallèlement à celle-ci, un transporteur hélicoïdal (38) pour liant ou deux transporteurs hélicoïdaux (38, 40), situés l'un à côté de l'autre, pour ciment et un liant auxiliaire, que les extrémités supérieures de la bande transporteuse (36) et du ou des transporteurs hélicoïdaux (38, 40) se trouvent, l'une près de l'autre, au-dessus de l'orifice d'entrée (76) du mélangeur (52) se trouvant en sa position basse et que sous la bande de transport (36) se trouve un réservoir de stockage (44) d'eau d'appoint, à partir duquel une canalisation d'eau (50) conduit à la zone au-dessus de l'orifice d'entrée (76) du mélangeur (52).

9. Installation suivant l'une des revendications 1 à 8, caractérisée en ce que le mélangeur (52) peut se déplacer sur une voie présentant une section initiale (64) en montée oblique et une section finale horizontale ou légèrement inclinée vers le bas et qu'au moins la zone de la section initiale (64), sur laquelle s'appuie le mélangeur (52) en sa position basse, est séparée du reste de la voie (60) et correspond au châssis de dosage (66).

10. Installation suivant l'une des revendications 1 à 9, caractérisée en ce que le mélangeur (52) est effectivement relié à un dispositif d'entraînement pour le passage de la position basse à la position haute et que cette liaison effective est découplée, sans force, en position basse du mélangeur (52).

11. Installation suivant la revendication 10, caractérisée en ce que, entre le dispositif d'entraînement (86) et le mélangeur (52) se trouvant en sa position basse, il existe une connexion d'entraînement en marche à vide.

12. Installation suivant l'une des revendications 1 à 10, caractérisée en ce que le mélangeur (52) est couplé à une pair de coulisses (86) reliées rigidement l'une à l'autre, fixées à un arbre transversal (88) disposé près de l'axe avant du châssis (12), derrière celui-ci, s'étendant, en position basse du mélangeur (52), en montée plane, suivant un angle de 20 à 45°, vers l'arrière et l'avant vers la partie avant du mélangeur (52), positionnées, en position haute, en montée abrupte vers l'avant et se terminant près de la ligne d'enveloppe inférieure du boîtier (54) du mélangeur (52) se trouvant en sa position basse, que les extrémités des coulisses (86) sont couplées au mélangeur (52) par une connexion d'entraînement en marche à vide et qu'il est fixé, à l'arbre transversal (88), un levier pivotant (94), plus court que les coulisses (86), qui, en position basse du mélangeur (52) ressort obliquement vers l'arrière et se trouve en Pente plus abrupte vers le haut que les coulisses (86) et que, à l'extrémité du levier pivotant (94), vient en prise un cylindre de pression (96) à double effet dont l'autre extrémité est connectée, de manière articulée, au châssis du véhicule (12).

13. Installation suivant la revendication 12, caractérisée en ce qu'aux extrémités des coulisses (86) sont connectées, de manière articulée, des barres de traction (91) dont les extrémités arrière présentent, chacune, un trou oblong (95) dans lequel s'engage, avec un jeu longitudinal, un pivot transversal (97) du mélangeur (52).

14. Installation suivant la revendication 12 ou 13, caractérisée en ce que la commande du cylindre de pression (96) est prévue de manière telle qu'il peut, lorsque le mélangeur (52) atteint la position basse, encore pénétrer sur une courte distance et que la connexion mécanique entre le dispositif d'entraînement (84) et le boîtier (54) du mélangeur (52) se dégage.

15. Installation suivant l'une des revendications 1 à 14, caractérisée en ce que l'axe du mélangeur (52) se présentant sous forme de mélangeur forcé à un seul arbre est disposé parallèlement au sens de transport.

16. Installation suivant l'une des revendications 1 à 15, caractérisée en ce que le boîtier (54) du mélangeur (52) est généralement cylindrique et que le moteur d'entraînement (80) de l'agitateur est disposé du côté frontal avant présentant l'orifice de distribution (78) du boîtier (54).

17. Installation suivant l'une des revendications 1 à 16, caractérisée en ce que la bande transporteuse (36) et la ou les vis de transport (38, 40) se terminent, en haut, dans un entonnoir (82) auquel est raccordé un filtre à poussières (83), de manière étanche à la poussière, et présentant un orifice dans le fond, entouré d'un tablier (85) de pourtour flexible, éventuellement composé de lamelles, pénétrant dans l'orifice d'entrée (76) du boîtier (54) du mélangeur (52).
